# FASCICULE DE BREVET EUROPEEN

(11) **EP 3 532 791 B1**
(45) Date de publication et mention de la délivrance du brevet: **13.03.2024**
(21) Numéro de dépôt: 17801078.1
(22) Date de dépôt: 27.10.2017
(51) Int. Cl.: F28F 9/02, F28F 9/18, F28D 21/00

(54) **PLAQUE COLLECTRICE POUR ÉCHANGEUR DE CHALEUR DE VÉHICULE AUTOMOBILE**
KOLLEKTORPLATTE FÜR EINEN WÄRMETAUSCHER EINES KRAFTFAHRZEUGS
COLLECTOR PLATE FOR A MOTOR VEHICLE HEAT EXCHANGER

(30) Priorité: 28.10.2016 FR 1660539
(43) Date de publication de la demande: 04.09.2019
(73) Titulaire: Valeo Systemes Thermiques, 78322 Le Mesnil Saint Denis Cedex (FR)
(72) Inventeur: TOURNOIS, Rémi, 78322 Le Mesnil Saint-Denis Cedex (FR); SEYNAT, Yves, 51721 Reims (FR); RIONDET, Christian, 51721 Reims (FR)
(74) Mandataire: Valeo Systèmes Thermiques
(86) Numéro de dépôt international: PCT/FR2017/052973
(87) Numéro de publication internationale: WO 2018/078300

(56) Documents cités:
- EP-A1- 0 767 354
- EP-A2- 1 462 753
- EP-A2- 1 462 754
- FR-A1- 2 785 376

## Description

La présente invention concerne une plaque collectrice pour échangeur de chaleur de véhicule automobile et un échangeur de chaleur muni d'une telle plaque collectrice.

Un échangeur de chaleur comporte classiquement un faisceau de tubes, délimité par deux tubes d'extrémités. En complément, des ailettes d'échange thermique peuvent être prévues entre les tubes du faisceau pour améliorer l'échange de chaleur. Une ailette d'échange thermique d'extrémité peut être disposée sur la face externe de chacun des tubes d'extrémité. La ou les ailettes d'échange thermique d'extrémité délimitent ainsi le faisceau de tubes. Une joue est disposée directement sur chacune des ailettes d'échange thermique d'extrémité mentionnées.

Un échangeur de chaleur comporte encore deux plaques collectrices (ou « collecteurs ») qui sont traversées par les extrémités des tubes du faisceau de tubes. Les plaques collectrices sont chacune recouverte d'un couvercle pour former une boîte à eau. Dans le cas d'espèce, une première boîte à eau permet la distribution du fluide traversant les tubes depuis une entrée de fluide formée par un premier couvercle. La deuxième boîte à eau permet la collecte du fluide ayant traversé les tubes, pour le conduire à une sortie de fluide de l'échangeur de chaleur, formée par le deuxième couvercle.

Dans le domaine automobile, notamment, un échangeur de chaleur peut comporter deux faisceaux de tubes, parallèles et décalés l'un par rapport à l'autre dans une direction normale aux deux faisceau de tubes, traversés successivement par le fluide à refroidir ou chauffer. Dans ce cas, l'entrée et la sortie de fluide peuvent être disposées au niveau d'une même extrémité des faisceaux de tubes et formées par un même couvercle, la boîte à eau située à l'autre extrémité permettant de guider le fluide depuis la sortie des tubes du premier faisceau de tubes traversés vers l'entrée des tubes du deuxième faisceau de tubes à traverser.

Dans ce cas de figure, les tubes des deux faisceaux de tubes sont traversés par du fluide à des températures différentes. Il s'en suit des dilations différentes des tubes entre le premier faisceau, parcouru par un fluide plus chaud, et le deuxième faisceau, parcouru par un fluide plus froid. Ces dilatations différentes peuvent provoquer des fissures ou d'autres dommages dans les plaques collectrices auxquelles les tubes sont fixés, qui nuisent à l'étanchéité nécessaire pour guider efficacement le fluide.

Ces effets des dilatations différentielles des tubes peuvent être accentués quand la plaque collectrice comporte une rainure de réception d'un joint d'étanchéité, qui rend la plaque collectrice plus rigide.

Ces dilatations différentes sont en outre particulièrement sensibles au niveau de la plaque collectrice de la boîte à eau d'entrée et de sortie, qui est en contact direct avec du liquide le plus chaud et du liquide le plus froid. Cette plaque collectrice peut alors présenter des dilatations différentielles aptes à provoquer également des dommages à la plaque collectrice nuisant à son étanchéité. Le document EP 0 767 354 A1 divulgue une plaque collectrice pour échangeur de chaleur de véhicule automobile selon le préambule de la revendication 1.

Un but de l'invention est de fournir une plaque collectrice permettant de réduire, voire d'éviter totalement l'apparition de ces fissures et/ou dommages.

À cette fin, l'invention propose une plaque collectrice pour échangeur de chaleur de véhicule automobile, comportant une première zone de réception de tubes d'un premier faisceau de tubes d'un échangeur de chaleur, et une deuxième zone de réception de tubes d'un deuxième faisceau de tubes d'un échangeur de chaleur, la plaque collectrice ayant une rainure, la rainure s'étendant entre les première et deuxième zones de réception, la plaque collectrice présentant un amincissement au niveau de la rainure.

Ainsi, l'amincissement de la plaque au niveau de la rainure, permet de créer une « amorce de déformation », permettant d'assouplir la plaque collectrice et de faciliter l'adaptation de la plaque collectrice aux dilatations différentielles des tubes des premier et deuxième faisceaux. Notamment, cet amincissement, situé entre les deux parties mentionnées ci-avant, facilite le pivotement relatif de ces deux parties, autour de cet amincissement.

Selon des modes de réalisation préférés de l'invention, la plaque collectrice comporte une ou plusieurs des caractéristiques suivantes, prises seules ou en combinaison :
- l'amincissement au niveau de la rainure correspond à une épaisseur minimale de la plaque collectrice au niveau de la rainure, supérieure à 50 % et/ou inférieure à 75 % d'une épaisseur maximale de la plaque collectrice au niveau de la rainure ;
- la rainure est définie par un pli de la plaque collectrice ;
- le pli a une section en « U » ;
- l'amincissement de la plaque collectrice se situe au niveau d'un ou des angles de la section en « U » du pli ;
- la plaque collectrice présente, sur une face de la plaque collectrice opposée à la face de la plaque collectrice avec la rainure, un sillon ou une déformation réduisant l'épaisseur de la plaque collectrice ;
- la rainure est sur une face de la plaque collectrice destinée à être orientée vers un couvercle formant avec la plaque collectrice au moins une boîte à eau ;
-
- la première et/ou la deuxième zone de réception de tubes comportent une pluralité de fentes, de préférence parallèles, chaque fente étant de préférence destinée à être traversée par l'extrémité d'un tube respectif ;
- chaque fente est au sommet d'un bossage de la plaque collectrice, le bossage étant de préférence de forme oblongue, la longueur de la forme oblongue étant, de préférence encore, sensiblement perpendiculaire à la rainure, le bossage faisant de préférence saillie de la face de la plaque collectrice avec la rainure ;
- la plaque collectrice forme une gorge autour des première et deuxième zones de réception, la rainure débouchant de part et d'autre dans la gorge.

Selon un autre aspect, l'invention se rapporte à un dispositif d'échange de chaleur pour véhicule automobile, notamment à un radiateur de refroidissement du moteur d'un véhicule automobile, à deux passes méthodiques, comprenant un premier et un deuxième faisceau de tubes, une première plaque collectrice et une deuxième plaque collectrice, au moins un premier couvercle, de préférence un unique premier couvercle, fixé sur la première plaque collectrice et formant une entrée et une sortie d'eau, un deuxième couvercle fixé sur la deuxième plaque collectrice et formant guide pour l'eau entre le premier faisceau de tubes et le deuxième faisceau de tubes, la première plaque collectrice étant telle que décrite précédemment, dans toutes ses combinaisons.

De préférence, l'échangeur de chaleur selon l'invention comporte une ou plusieurs des caractéristiques suivantes, prises seules ou en combinaison :
- le dispositif d'échange de chaleur comprend également un premier joint d'étanchéité reçu dans la rainure de la première plaque collectrice, disposé entre la première plaque collectrice et une paroi du premier couvercle, pour séparer un espace de distribution mettant en communication de fluide l'entrée d'eau et le premier faisceau de tubes, d'un espace de collecte, mettant en communication de fluide la sortie d'eau et le deuxième faisceau de tubes, le joint d'étanchéité étant de préférence à section en « U » ;
- la gorge recevant un second joint d'étanchéité unique pincé entre la première plaque collectrice et une paroi du premier couvercle, le joint d'étanchéité étant de préférence à section en « U » ; et
- le second joint d'étanchéité a une forme en « 8 » avec une branche centrale, la branche centrale formant le premier joint d'étanchéité reçu dans la rainure de la première plaque collectrice.

L'invention sera mieux comprise à la lecture de la description qui va suivre, donnée à titre illustratif et non limitatif, en faisant référence aux dessins annexés dans lesquels :
- les figures 1 et 2 représentent un échangeur de chaleur pour véhicule automobile, respectivement en perspective et en vue de face ;
- les figures 3 et 4 illustre une plaque collectrice de l'échangeur de chaleur de la figure 1, respectivement en perspective et en coupe selon la ligne IV-IV ;
- la figure 5 illustre un détail de la figure 4 ;
- la figure 6 illustre une variante du détail de la figure 5 ; et
- les figures 7 et 8 montrent en perspective arrachée et en vue éclatée, respectivement, un détail du montage de l'échangeur de chaleur de la figure 1.

Dans la suite de la description, les éléments identiques ou de fonction identique portent le même signe de référence. À fin de concision de la description, seules les différences entre les modes de réalisation présentés sont décrites.

Les figures 1 et 2 illustrent un exemple d'échangeur de chaleur 10 (ou échangeur thermique). En l'espèce, il s'agit d'un échangeur de chaleur à deux passes méthodiques, de refroidissement de la boîte de vitesse et du moteur d'un véhicule automobile. Un tel échangeur peut par exemple refroidir de l'eau, qui le traverse, à l'aide d'un flux d'air F créé par la vitesse de déplacement du véhicule automobile.

L'échangeur de chaleur 10 comporte essentiellement deux faisceaux de tubes 12, (dont un seul est visible sur les figures 1 et 2) s'étendant selon deux plans parallèles, décalés l'un par rapport à l'autre selon une direction normale aux plans. Les faisceaux de tubes sont montés entre deux plaques collectrices 14, 16 recevant les extrémités des tubes 12, et deux joues latérales 18, 20. Les plaques collectrices 14, 16 sont de forme générale rectangulaire, en l'espèce avec des coins arrondis. Les plaques collectrices 14, 16 peuvent être en métal, notamment en aluminium.

Un premier couvercle 22 est fixé sur la plaque collectrice 14, située à une première extrémité longitudinale de l'échangeur de chaleur 10, l'ensemble ainsi formé étant parfois appelé boîte à eau. Le premier couvercle 22 forme une entrée 24 et une sortie d'eau 26 de l'échangeur de chaleur 10. Le premier couvercle 22 forme également, avec la plaque collectrice 14, deux espaces :
- un premier espace dit de distribution, met en communication de fluide l'entrée d'eau 24 et un premier faisceau de tubes, en l'espèce, le faisceau de tube non visible sur la figure, destiné à être placé en aval par rapport à la direction de propagation du flux F d'air de refroidissement ;
- un deuxième espace dit de collecte, met en communication de fluide la sortie d'eau 26 et le deuxième faisceau de tubes.

Un deuxième couvercle 28 est fixé à la plaque collectrice 16 située à la deuxième extrémité de l'échangeur de chaleur 10, opposée à la première. Ce deuxième couvercle 28 définit avec la plaque collectrice 16 un espace creux qui met en communication de fluide les premier et deuxième faisceaux de tubes 12.

Le fonctionnement de cet échangeur de chaleur 10 peut être résumé comme suit :
- l'eau, chaude, rentre dans le dispositif d'échange de chaleur 10 par l'entrée d'eau 24 :
- l'eau chaude traverse l'espace de distribution formé par le premier couvercle 22 et la plaque collectrice 14, vers le premier faisceau de tubes 12, situé en aval par rapport au deuxième faisceau de tubes 12, dans le sens d'écoulement de l'air F, ce premier faisceau de tubes 12 étant ainsi en contact avec de l'air préalablement chauffé par le contact avec le deuxième faisceau de tubes 12 ;

- à l'extrémité de l'échangeur de chaleur 10, opposée à l'entrée d'eau 24, l'eau fait demi-tour, guidée par le couvercle 28, qui dirige l'eau vers le deuxième faisceau de tubes 12 ;
- l'eau traverse ensuite ce deuxième faisceau de tubes 12, jusque dans l'espace de collecte formé par le premier couvercle 22 et la plaque collectrice 14, qui dirige l'eau refroidie vers la sortie d'eau 26.

Ainsi, le premier faisceau de tubes 12 est traversé pas du fluide globalement plus chaud que le fluide traversant le deuxième faisceau de tubes 12. Les tubes du premier faisceau de tubes se dilatent par conséquent de manière plus conséquente que les tubes du deuxième faisceau de tubes. Ces deux faisceaux de tubes 12 étant fixés aux deux plaques collectrices 14, 16, notamment par brasage, les dilatations différentes des tubes induisent des efforts sur les plaques collectrices, selon une direction sensiblement parallèle à la direction d'extension des tubes, et donc sensiblement normale aux plans des plaques collectrices 14, 16.

Cependant, comme décrit ci-après, la plaque collectrice 14 est ici conçue pour limiter les effets de ces dilatations, notamment pour éviter les risques d'apparition de fissures ou d'autres détériorations plus conséquentes, qui pourraient nuire à l'étanchéité des plaques collectrices 14, 16, rendant le dispositif d'échange thermique 10 inopérant ou, à tout le moins, moins efficace.

Ainsi, comme illustrée à la figure 3, qui représente une face 14a de la plaque collectrice - ci-après face interne 14a - destinée à être orientée vers le premier couvercle 22, et opposée à la face 14b, référencée sur la figure 4 - ci-après face externe, la plaque collectrice 14 comprend deux zones 30, 32 de réception des tubes des premier et deuxième faisceaux 12 de tubes. Ici ces zones sont symétriques par rapport à un plan médian longitudinal de la plaque 14. Chaque zone de réception 30, 32 est formée de sensiblement une moitié de la plaque collectrice 14. Chaque zone de réception des tubes 30, 32 comporte par exemple un même nombre de fentes 34 de réception des tubes des faisceaux de tubes 12, les fentes 34 étant traversées par l'extrémité des tubes afin que ceux-ci débouchent respectivement dans l'espace de distribution ou dans l'espace de collecte définie avec le premier couvercle 22. Pour assurer l'étanchéité de ce montage, les tubes peuvent être brasés à la plaque collectrice 14, notamment au niveau de ces fentes 34. En outre, les fentes 34 sont ici réalisées au sommet de reliefs ou bossages 36, par rapport à la face interne 14a de la plaque collectrice 14. Les bossages peuvent être de forme oblongue, comme illustré sur la figure 3, pour les rendre plus rigides et/ou les adapter à la forme des tubes dont ils reçoivent les extrémités. De préférence, pour optimiser le nombre de fentes 34, la direction principale de la forme oblongue des bossages 36 correspond alors sensiblement à la largeur de la plaque collectrice 14.

Les deux zones de réception 30, 32 sont séparées par une rainure 38 dans la face interne 14a. La rainure 38 est destinée à recevoir un joint d'étanchéité, assurant l'étanchéité entre l'espace de distribution et l'espace de collecte.

La rainure 38 s'étend ici selon une ligne droite correspondant à une direction longitudinale de la plaque collectrice 14. Cette forme de la rainure 38 est particulièrement adaptée pour recevoir un joint assurant l'étanchéité entre la plaque collectrice 14 et le premier couvercle 22, joint dont la géométrie est de préférence simple pour assurer son efficacité.

Ici, la rainure 38 est formée par un pli 40 de la plaque collectrice 14. Ce mode de réalisation est particulièrement avantageux, car le pli 40 peut être réalisé au cours de la même étape d'emboutissage que celle formant les fentes 34 et/ou les bossages 36.

Le pli 40 a ici une section en « U ». Cette forme du pli 40 lui assure une plus grande flexibilité. Plus précisément, et comme visible sur la figure 5, notamment, le pli 40 comporte deux joues 42, 44 autour d'une âme 46, définissant le fond de la rainure 38. Les joues 42, 44 forment avec l'âme un angle compris par exemple entre 70 ° et 130 °. L'angle entre les joues et l'âme peut notamment être défini comme étant l'angle maximal entre les tangentes à la face 14a de plaque collectrice 14, au niveau des joues 42, 44, et un plan parallèle au plan d'extension de la plaque collectrice 14.

Comme cela est plus particulièrement visible sur la figure 5, la plaque collectrice 14 présente un amincissement au niveau de la rainure 38. Plus précisément, ici, l'épaisseur de la plaque collectrice 14 présente un minimum eₘᵢₙ, au moins local, au niveau de la rainure 38. Cet amincissement peut être réalisé sensiblement au niveau d'un angle ou des angles de la section en « U » du pli 40, c'est-à-dire au niveau des coins 48 à la jonction entre les joues 42, 44 et l'âme 46 du pli 40. L'épaisseur eₘᵢₙ de la plaque 14 peut être comprise entre 50 % et 75 % de l'épaisseur maximale eₘₐₓ de la plaque 14 au niveau du pli 40. En particulier, l'épaisseur eₘᵢₙ de la plaque 14 peut être supérieure à 0,8 mm et/ou inférieure à 1,2 mm. L'épaisseur maximale eₘₐₓ de la plaque 14 au niveau du pli 40 peut être supérieure à 1 mm et/ou inférieure à 2 mm, notamment être sensiblement égale à 1,5 mm. Ici, cette épaisseur maximale eₘₐₓ est celle de la plaque 14 aux extrémités des joues 42, 44 du pli 40, qui ne rejoignent pas l'âme 46. L'épaisseur eₘₐₓ peut être égale à l'épaisseur de la plaque 14 au niveau des zones de réception 30, 32, notamment au voisinage de la rainure 38.

La figure 6 illustre une variante dans laquelle la plaque collectrice 14 présente, sur sa face externe 14b, une déformation ou un sillon 50 formant un amincissement plus important. Le sillon 50 est réalisé au niveau de la rainure 38. Le sillon 50 s'étend en particulier parallèlement à la rainure 38. Le sillon 50 peut, à lui seul, permettre de créer un amincissement de la plaque collectrice 14 au niveau du pli 40. Alternativement, cependant, ce sillon 50 est réalisé en sus d'un amincissement tel que décrit en regard de la figure 5. De manière particulièrement avantageuse, le sillon 50 et/ou tout amincissement de la plaque 14 au niveau de la rainure 38 est réalisé plus près de la zone de réception recevant les tubes du premier faisceau de tubes, c'est-à-dire les tubes traversés par le fluide le plus chaud, que de la zone de réception recevant les tubes du deuxième faisceau de tubes, c'est-à-dire les tubes traversés par le fluide le plus froid. Notamment, quand la rainure est réalisée sous la forme d'un pli 40, l'amincissement et/ou le sillon 50 ne sont pas réalisés au sommet du pli 40, mais sont décalés par rapport à ce sommet, en direction de la zone de réception des tubes traversés par le fluide le plus chaud. Ceci permet de faciliter la déformation de la plaque collectrice 14 au niveau de la rainure 38, par rotation autour de l'amincissement.

Les figures 7 et 8 illustrent plus en détails le montage du premier couvercle 22 sur la première plaque collectrice 14. Un joint d'étanchéité 52 est reçu dans la rainure 38. Le joint d'étanchéité 52 a une section en « U » afin d'être reçu dans la rainure 38 et de recevoir une paroi 54 du premier couvercle 22. La paroi 54 permet de séparer l'espace de distribution, en communication de fluide avec l'entrée d'eau 24, d'une part, et le premier faisceau de tubes, d'autre part, et l'espace de collecte, en communication de fluide avec la sortie d'eau 26, d'une part, et le deuxième faisceau de tubes, d'autre part.

Comme cela est plus particulièrement visible sur la figure 8, le joint 54 est avantageusement la branche centrale d'un joint 56 en « 8 ». Le joint 56 peut être à section en « U » pour recevoir des parois du premier couvercle 22 et ainsi assurer l'étanchéité de ces couvercles. La partie du joint 56, non reçue dans la rainure 38, est reçue dans une gorge 58, réalisée dans la face interne 14a de la plaque collectrice 14 et entourant les première et deuxième zones de réception 30, 32.

L'invention ne se limite pas aux seuls modes de réalisation décrits mais est susceptibles de nombreuses variantes accessibles à l'homme de l'art.

Notamment, dans le mode de réalisation décrit, un seul premier couvercle forme l'entrée et la sortie d'eau du dispositif d'échange de chaleur. En variante, cependant, l'entrée et la sortie d'eau sont formées par des couvercles distincts.

## Revendications

1. Plaque collectrice (14) pour échangeur de chaleur de véhicule automobile (10), comportant une première zone de réception (30) de tubes d'un premier faisceau de tubes d'un échangeur de chaleur (10), et une deuxième zone de réception (32) de tubes d'un deuxième faisceau de tubes d'un échangeur de chaleur, la plaque collectrice (14) étant de forme sensiblement rectangulaire, de préférence avec des coins arrondis, et ayant une rainure (38), **caractérisée en ce que** la rainure (38) s'étend selon une direction longitudinale de la plaque collectrice (14), entre les première et deuxième zones de réception (30 ; 32), la plaque collectrice (14) présentant un amincissement au niveau de la rainure (38).

2. Plaque collectrice selon la revendication 1, dans laquelle l'amincissement au niveau de la rainure (38) correspond à une épaisseur minimale (eₘᵢₙ) de la plaque collectrice (14) au niveau de la rainure (38), supérieure à 50 % et/ou inférieure à 75 % d'une épaisseur maximale (eₘₐₓ) de la plaque collectrice (14) au niveau de la rainure (38).

3. Plaque collectrice selon la revendication 1 ou 2, dans laquelle la rainure (38) est définie par un pli (40) de la plaque collectrice (14).

4. Plaque collectrice selon la revendication 3, dans laquelle le pli (40) a une section en « U ».

5. Plaque collectrice selon la revendication 4, dans laquelle l'amincissement de la plaque collectrice (14) se situe au niveau d'un ou des angles de la section en « U » du pli (40).

6. Plaque collectrice selon l'une quelconque des revendications précédentes, dans laquelle la plaque collectrice (14) présente, sur une face (14b) de la plaque collectrice (14) opposée à la face (14a) de la plaque collectrice (14) avec la rainure (38), un sillon (50) ou une déformation réduisant l'épaisseur de la plaque collectrice (14).

7. Plaque collectrice selon l'une quelconque des revendications précédentes, dans laquelle la rainure (38) est sur une face (14a) de la plaque collectrice (14) destinée à être orientée vers un couvercle (22) formant avec la plaque collectrice (14) au moins une boîte à eau.

8. Plaque collectrice selon l'une quelconque des revendications précédentes, dans laquelle la première et/ou la deuxième zone de réception de tubes (30 ; 32) comportent une pluralité de fentes (34), de préférence parallèles, chaque fente (34) étant de préférence destinée à être traversée par l'extrémité d'un tube respectif.

9. Plaque collectrice selon la revendication 8, dans laquelle chaque fente (34) est au sommet d'un bossage (36) de la plaque collectrice (14), le bossage (36) étant de préférence de forme oblongue, la longueur de la forme oblongue étant, de préférence encore, sensiblement perpendiculaire à la rainure (38), le bossage faisant de préférence saillie de la face (14a) de la plaque collectrice (14) avec la rainure (38).

10. Plaque collectrice selon l'une quelconque des revendications précédentes, formant une gorge (58) autour des première et deuxième zones de réception (30, 32), la rainure (38) débouchant de part et d'autre dans la gorge (58).

11. Dispositif d'échange de chaleur pour véhicule automobile (10), notamment radiateur de refroidissement du moteur d'un véhicule automobile, à deux passes méthodiques, comprenant un premier et un deuxième faisceau de tubes (12), une première plaque collectrice, selon l'un des revendications 1-10, (14) et une deuxième plaque collectrice, selon l'un des revendications 1-10, (16), au moins un premier couvercle (22), de préférence un unique premier couvercle (22), fixé sur la première plaque collectrice (14) et formant une entrée (24) et une sortie (26) d'eau, un deuxième couvercle (28) fixé sur la deuxième plaque collectrice (16) et formant guide pour l'eau entre le premier faisceau de tubes et le deuxième faisceau de tubes (12), la première plaque collectrice (14a) étant selon l'une quelconque des revendications précédentes.

12. Dispositif d'échange de chaleur selon la revendication 11, comprenant également un premier joint d'étanchéité (52) reçu dans la rainure (38) de la première plaque collectrice (14), disposé entre la première plaque collectrice (14) et une paroi (54) du premier couvercle (22), pour séparer un espace de distribution mettant en communication de fluide l'entrée d'eau (24) et le premier faisceau de tubes, d'un espace de collecte, mettant en communication de fluide la sortie d'eau (26) et le deuxième faisceau de tubes (12), le joint d'étanchéité (52) étant de préférence à section en « U ».

13. Dispositif d'échange de chaleur selon la revendication 11 ou 12, la revendication 10 s'appliquant, la gorge (58) recevant un second joint d'étanchéité (56) unique pincé entre la première plaque collectrice (14) et une paroi du premier couvercle (22), le joint d'étanchéité (56) étant de préférence à section en « U ».

14. Dispositif d'échange de chaleur selon les revendications 12 et 13, dans lequel le second joint d'étanchéité (56) a une forme en « 8 » avec une branche centrale, la branche centrale formant le premier joint d'étanchéité (52) reçu dans la rainure (38) de la première plaque collectrice (14).

## Patentansprüche

1. Kollektorplatte (14) für einen Wärmetauscher eines Kraftfahrzeugs (10), die einen ersten Aufnahmebereich (30) für Rohre eines ersten Rohrbündels eines Wärmetauschers (10) und einen zweiten Aufnahmebereich (32) für Rohre eines zweiten Rohrbündels eines Wärmetauschers umfasst, wobei die Kollektorplatte (14) eine im Wesentlichen rechteckige Form, vorzugsweise mit abgerundeten Ecken, aufweist und eine Nut (38) besitzt, **dadurch gekennzeichnet, dass** sich die Nut (38) gemäß einer Längsrichtung der Kollektorplatte (14) zwischen dem ersten und dem zweiten Aufnahmebereich (30; 32) erstreckt, wobei die Kollektorplatte (14) im Bereich der Nut (38) eine Verdünnung aufweist.

2. Kollektorplatte nach Anspruch 1, wobei die Verdünnung im Bereich der Nut (38) einer minimalen Dicke (eₘᵢₙ) der Kollektorplatte (14) im Bereich der Nut (38) entspricht, die mehr als 50 % und/oder weniger als 75 % einer maximalen Dicke (eₘₐₓ) der Kollektorplatte (14) im Bereich der Nut (38) beträgt.

3. Kollektorplatte nach Anspruch 1 oder 2, wobei die Nut (38) durch einen Falz (40) der Kollektorplatte (14) definiert ist.

4. Kollektorplatte nach Anspruch 3, wobei der Falz (40) einen U-förmigen Querschnitt aufweist.

5. Kollektorplatte nach Anspruch 4, wobei sich die Verdünnung der Kollektorplatte (14) im Bereich eines oder der Winkel des U-förmigen Querschnitts des Falzes (40) befindet.

6. Kollektorplatte nach einem beliebigen der vorhergehenden Ansprüche, wobei die Kollektorplatte (14) auf einer Seite (14b) der Kollektorplatte (14), die zu der Seite (14a) der Kollektorplatte (14) mit der Nut (38) entgegengesetzt ist, eine Rille (50) oder eine Verformung aufweist, die die Dicke der Kollektorplatte (14) verringert.

7. Kollektorplatte nach einem beliebigen der vorhergehenden Ansprüche, wobei sich die Nut (38) auf einer Seite (14a) der Kollektorplatte (14) befindet, die dazu bestimmt ist, zu einem Deckel (22) zu zeigen, der mit der Kollektorplatte (14) mindestens eine Wasserkammer bildet.

8. Kollektorplatte nach einem beliebigen der vorhergehenden Ansprüche, wobei der erste und/oder der zweite Rohraufnahmebereich (30; 32) eine Vielzahl von Schlitzen (34), die vorzugsweise parallel sind, umfassen, wobei jeder Schlitz (34) vorzugsweise dazu bestimmt ist, von dem Ende eines jeweiligen Rohrs durchquert zu werden.

9. Kollektorplatte nach Anspruch 8, wobei sich jeder Schlitz (34) an der Spitze eines Vorsprungs (36) der Kollektorplatte (14) befindet, wobei der Vorsprung (36) vorzugsweise eine längliche Form aufweist, wobei die Länge der länglichen Form, ebenfalls bevorzugt, im Wesentlichen senkrecht zu der Nut (38) ist, wobei der Vorsprung vorzugsweise von der Seite (14a) der Kollektorplatte (14) mit der Nut (38) vorspringt.

10. Kollektorplatte nach einem beliebigen der vorhergehenden Ansprüche, die eine Auskehlung (58) um den ersten und den zweiten Aufnahmebereich (30, 32) herum bildet, wobei die Nut (38) auf beiden Seiten in der Auskehlung (58) mündet.

11. Wärmeaustauschvorrichtung für ein Kraftfahrzeug (10), insbesondere Radiator zur Kühlung des Motors eines Kraftfahrzeugs, mit zwei Verfahrenswegen, beinhaltend ein erstes und ein zweites Rohrbündel (12), eine erste Kollektorplatte nach einem der Ansprüche 1-10 (14) und eine zweite Kollektorplatte nach einem der Ansprüche 1-10 (16), mindestens einen ersten Deckel (22), vorzugsweise einen einzigen ersten Deckel (22), der an der ersten Kollektorplatte (14) befestigt ist und einen Wassereinlass (24) und einen Wasserauslass (26) bildet, einen zweiten Deckel (28), der an der zweiten Kollektorplatte (16) befestigt ist und eine Führung für das Wasser zwischen dem ersten Rohrbündel und dem zweiten Rohrbündel (12) bildet, wobei die erste Kollektorplatte (14a) einem beliebigen der vorhergehenden Ansprüche entspricht.

12. Wärmeaustauschvorrichtung nach Anspruch 11, die ferner eine in der Nut (38) der ersten Kollektorplatte (14) aufgenommene erste Dichtung (52) beinhaltet, die zwischen der ersten Kollektorplatte (14) und einer Wand (54) des ersten Deckels (22) angeordnet ist, um einen Verteilerraum, der den Wassereinlass (24) und das erste Rohrbündel in Fluidkommunikation bringt, von einem Kollektorraum, der den Wasserauslass (26) und das zweite Rohrbündel (12) in Fluidkommunikation bringt, zu trennen, wobei die Dichtung (52) vorzugsweise einen U-förmigen Querschnitt aufweist.

13. Wärmeaustauschvorrichtung nach Anspruch 11 oder 12, wobei Anspruch 10 gilt, wobei die Auskehlung (58) eine zweite Einzeldichtung (56) aufnimmt, die zwischen der ersten Kollektorplatte (14) und einer Wand des ersten Deckels (22) eingeklemmt ist, wobei die Dichtung (56) vorzugsweise einen U-förmigen Querschnitt aufweist.

14. Wärmeaustauschvorrichtung nach den Ansprüchen 12 und 13, wobei die zweite Dichtung (56) die Form einer "8" mit einem mittigen Abschnitt aufweist, wobei der mittige Abschnitt die erste Dichtung (52) bildet, die in der Nut (38) der ersten Kollektorplatte (14) aufgenommen ist.

## Claims

1. Collector plate (14) for a motor vehicle heat exchanger (10), comprising a first receiving zone (30) for tubes of a first tube bundle of a heat exchanger (10), and a second receiving zone (32) for tubes of a second tube bundle of a heat exchanger, the collector plate (14) being of substantially rectangular shape, preferably with rounded corners, and having a groove (38), **characterized in that** the groove (38) extends in a longitudinal direction of the collector plate (14) between the first and second receiving zones (30; 32), the collector plate (14) being thinner in the region of the groove (38).

2. Collector plate according to Claim 1, wherein the thinning in the region of the groove (38) corresponds to a minimum thickness (eₘᵢₙ) of the collector plate (14) in the region of the groove (38), which is greater than 50% and/or less than 75% of a maximum thickness (eₘₐₓ) of the collector plate (14) in the region of the groove (38).

3. Collector plate according to Claim 1 or 2, wherein the groove (38) is defined by a fold (40) of the collector plate (14).

4. Collector plate according to Claim 3, wherein the fold (40) has a U-shaped cross section.

5. Collector plate according to Claim 4, wherein the thinning of the collector plate (14) is located in the region of one or more angles of the U-shaped cross section of the fold (40).

6. Collector plate according to any one of the preceding claims, wherein the collector plate (14) has a channel (50) or a deformation reducing the thickness of the collector plate (14) on one face (14b) of the collector plate (14), opposing the face (14a) of the collector plate (14) with the groove (38) .

7. Collector plate according to any one of the preceding claims, wherein on a face (14a) of the collector plate (14) the groove (38) is designed to be oriented toward a cover (22) forming with the collector plate (14) at least one water chamber.

8. Collector plate according to any one of the preceding claims, wherein the first and/or the second receiving zones for tubes (30; 32) comprise a plurality of slots (34) which are preferably parallel, each slot (34) being preferably designed to be traversed by the end of one respective tube.

9. Collector plate according to Claim 8, wherein each slot (34) is at the top of a projection (36) of the collector plate (14), the projection (36) being preferably of oblong shape, the length of the oblong shape being further preferably substantially perpendicular to the groove (38), and the projection preferably protruding from the face (14a) of the collector plate (14) with the groove (38).

10. Collector plate according to any one of the preceding claims, forming a recess (58) about the first and second receiving zones (30, 32), the groove (38) leading into the recess (58) on either side.

11. Heat exchange device for a motor vehicle (10), in particular a radiator for cooling the engine of a motor vehicle, with two methodical passes, comprising a first and a second tube bundle (12), a first collector plate (14) according to one of Claims 1-10 and a second collector plate (16) according to one of Claims 1-10, at least one first cover (22), preferably a single first cover (22) fixed to the first collector plate (14) and forming a water inlet (24) and a water outlet (26), a second cover (28) fixed to the second collector plate (16) and forming a guide for the water between the first tube bundle and the second tube bundle (12), the first collector plate (14a) being according to any one of the preceding claims.

12. Heat exchange device according to Claim 11, also comprising a first seal ring (52) which is received in the groove (38) of the first collector plate (14) arranged between the first collector plate (14) and a wall (54) of the first cover (22), in order to separate a distribution space, which places the water inlet (24) and the first tube bundle in fluidic communication, from a collection space, which places the water outlet (26) and the second tube bundle (12) in fluidic communication, the seal ring (52) being preferably of U-shaped cross section.

13. Heat exchange device according to Claim 11 or 12, with Claim 10 being applicable, the recess (58) receiving a single second seal ring (56) clamped between the first collector plate (14) and a wall of the first cover (22), the seal ring (56) preferably being of U-shaped cross section.

14. Heat exchange device according to Claims 12 and 13, wherein the second seal ring (56) has the shape of a figure eight with a central arm, the central arm forming the first seal ring (52) which is received in the groove (38) of the first collector plate (14) .
